# EUROPÄISCHE PATENTSCHRIFT

(11) **EP 0 518 877 B1**
(45) Veröffentlichungstag und Bekanntmachung des Hinweises auf die Patenterteilung: **05.10.1994**
(21) Anmeldenummer: 91903881.0
(22) Anmeldetag: 22.02.1991
(51) Int. Cl.: F02N 15/04, F02N 15/02

(54) **ANDREHVORRICHTUNG IN KOMPAKTBAUWEISE**
COMPACT STARTER DEVICE
APPAREIL DE DEMARRAGE COMPACT

(30) Priorität: 03.03.1990 DE 4006795
(43) Veröffentlichungstag der Anmeldung: 23.12.1992
(73) Patentinhaber: ROBERT BOSCH GMBH, 70442 Stuttgart (DE)
(72) Erfinder: ROMETSCH, Werner, D-7016 Gerlingen (DE)
(86) Internationale Anmeldenummer: DE9100144
(87) Internationale Veröffentlichungsnummer: WO9114095

(56) Entgegenhaltungen:
- DE-A- 3 042 436
- FR-A- 2 353 721
- FR-A- 2 628 792

## Beschreibung

### Stand der Technik

Die Erfindung betrifft eine Andrehvorrichtung, insbesondere frei ausstoßende Andrehvorrichtung, mit einem Elektromotor, dessen Rotor über ein Freilaufvorgelege eine ein Ritzel für den Antrieb eines Zahnkranzes einer Brennkraftmaschine aufweisende Abtriebswelle antreibt, wobei der das Ritzel tragende Endbereich der Abtriebswelle in einer Stirnwand des Gehäuses gelagert ist (DE-OS 39 08 870).

In der Kraftfahrzeugtechnik dienen derartige Andrehvorrichtungen zum Start der Fahrzeug-Brennkraftmaschinen. Für den Startvorgang spurt ein Ritzel der Andrehvorrichtung in einen Zahnkranz der Brennkraftmaschine ein. Für die hierzu erforderliche Axialbewegung des Ritzels ist eine dieses tragende Abtriebswelle axial verschieblich gelagert. Wird der Startvorgang beendet, so spurt das Ritzel wieder aus dem Zahnkranz aus, wobei die Abtriebswelle in ihre Ausgangslage zurücktritt. Die Axialbewegung der Abtriebswelle erfolgt u.a. vorzugsweise durch ein Steilgewinde. Ferner ist eine Freilaufeinrichtung vorgesehen, die in der einen Drehrichtung eine Drehmomentübertragung und in der anderen Drehrichtung eine Entkopplung bewirkt, so daß nach dem Anspringen der Brennkraftmaschine ein "Überholen" der Andrehvorrichtung möglich ist, wodurch es zum Ausspuren des Ritzels kommt.

Durch die Vorrichtung zur Axialverlagerung der Abtriebswelle und auch aufgrund der Freilaufeinrichtung und die erforderlichen Lagerstellen ergibt sich eine relativ große Baulänge derartiger Andrehvorrichtungen, die sich noch vergrößert, wenn sie als Getriebestarter ausgebildet sind.

### Vorteile der Erfindung

Die erfindungsgemäße Andrehvorrichtung mit den im Hauptanspruch genannten Merkmalen hat demgegenüber den Vorteil, daß eine kurze und auch leichte Bauform erzielbar ist. Die Abtriebswelle ist über ein erstes Lager in einer zentralen Öffnung eines Freilaufaußenrings der Freilaufeinrichtung gelagert. Die Mantelfläche des Freilaufaußenrings stützt sich über ein zweites Lager am Gehäuse der Andrehvorrichtung ab. Am im Inneren des Gehäuses liegenden Endbereich der Abtriebswelle ist über ein drittes Lager das zugehörige Ende einer Rotorwelle des Starterrotors gelagert. Diese erfindungsgemäße Konstruktion führt somit dazu, daß die Abtriebswelle über den Freilaufaußenring im Inneren des Gehäuses ortsfest gelagert ist, wobei ein Endbereich der Abtriebswelle gleichzeitig eine Lagerstelle für das entsprechend zugewandte Ende des Starterrotors bildet. Diese Ausgestaltung ermöglicht einen kompakten und einfachen Aufbau, da die Zahl der sich direkt am Gehäuse der Andrehvorrichtung abstützenden Lagerstellen reduziert ist.

Nach einem bevorzugten Ausführungsbeispiel ist das erste Lager als Radiallager, insbesondere als Wälzlager ausgebildet. Vorzugsweise kann es ein Nadellager sein.

Das zweite Lager nimmt -wie das erwähnte Radiallager- einerseits Radialkräfte, andererseits jedoch auch Axialkräfte auf, das heißt, es ist als Axiallager ausgebildet, wodurch eine axiale Fixierung des Freilaufaußenrings erfolgt. Insbesondere kann es als Wälzlager, vorzugsweise als Kugellager, insbesondere als Rillenkugellager ausgebildet sein.

Das dritte Lager ist wiederum ein Radiallager, das insbesondere ein Wälzlager ist. Auch hier kann das Wälzlager als Nadellager ausgebildet sein.

Nach einem bevorzugten Ausführungsbeispiel weist die Rotorwelle eine axiale Aufnahmebohrung auf, in der das dritte Lager angeordnet ist und in die die Abtriebswelle mit ihrem Ende hineinragt. Rotorwelle und Abtriebswelle laufen daher koaxial zueinander, wobei sich durch das Eingreifen der Abtriebswelle in die Aufnahmebohrung der Rotorwelle eine "Verschachtelung" ergibt, die zur geringen Baulänge der erfindungsgemäßen Andrehvorrichtung beiträgt.

Vorteilhaft ist es, wenn der andere Endbereich der Rotorwelle in einem in einem ersten Durchbruch in einer hinteren Stirnwand des Gehäuses angeordneten vierten Lager, insbesondere Nadellager, lagert. Damit ist die Rotorwelle jeweils in ihren Endbereichen gelagert.

Es ist ein fünftes Lager vorgesehen, das insbesondere als Zylinderrollenlager ausgebildet ist. Dieses ist in einem zweiten Durchbruch in der vorderen Stirnwand des Gehäuses angeordnet, der dem ersten Durchbruch diametral gegenüberliegt. Das fünfte Lager führt den aus dem Gehäuse austretenden Endbereich der Abtriebswelle, an dem das bereits erwähnte Ritzel angeordnet ist.

Nach einem speziellen Ausführungsbeispiel ist der Freilaufaußenring als stufenförmige Lagerhülse mit zwei unterschiedlich großen, kreisförmigen Querschnitten ausgebildet. An der Innenfläche des durchmessergrößeren Abschnitts der Lagerhülse greifen Wälzkörper der Freilaufeinrichtung an. An der Mantelfläche des durchmesserkleineren Abschnitts der Lagerhülse ist das zweite Lager angeordnet.

Die zentrale Öffnung des Freilaufaußenrings wird von der Innenwandung des durchmesserkleineren Abschnitts der Lagerhülse begrenzt. Hierdurch ergibt sich eine Anordnung des in dieser zentralen Öffnung aufgenommenen ersten Lagers etwa auf gleicher Höhe zum zweiten Lager. Radialkräfte werden somit direkt, das heißt, auf kurzem Wege in das Gehäuse der Andrehvorrichtung abgeleitet. Diese Ausbildung trägt ebenfalls zu einer kurzen und laufruhigen Bauform bei.

Bei der Ausbildung der Andrehvorrichtung als Getriebestarter ist der Freilaufaußenring mit einem Planetenträger verbunden, an dem vorzugsweise mehrere Planetenräder lagern, die mit einem gehäusefesten Hohlrad und mit einem vom Starterrotor angetriebenen Sonnenrad kämmen. Auf engstem Raum läßt sich durch diese Ausgestaltung das Getriebe zwischen dem den Starterrotor aufweisenden Gleichstrommotor und der Abtriebswelle realisieren. Insbesondere kann das Sonnenrad an der Mantelfläche der Rotorwelle ausgebildet sein.

Für die Axialverlagerung der Abtriebswelle ist ein mit den Wälzkörpern der Freilaufeinrichtung zusammenwirkender Innenring vorgesehen, der mit Gewindevorsprüngen in ein Steilgewinde der Abtriebswelle eingreift.

### Zeichnung

Die Erfindung wird im folgenden anhand der Figur näher erläutert. Diese zeigt einen Längsschnitt durch eine Andrehvorrichtung.

### Beschreibung des Ausführungsbeispiels

Die Figur zeigt einen Längsschnitt durch eine Andrehvorrichtung 1. Diese weist ein Gehäuse 2 auf, in dem ein Gleichstrommotor 3 und ein Einrückrelais 4 untergebracht sind. Der Gleichstrommotor 3 weist einen Rotor 5 auf, der auf eine Abtriebswelle 6 wirkt, auf dessen Ende 7 ein Ritzel 8 drehfest angeordnet ist. Für den Anlaßbetrieb einer nicht dargestellten Brennkraftmaschine rückt das Ritzel 8 in die in der Figur gestrichelt eingezeichnete Position 9 vor und spurt dabei in einen Zahnkranz 10 der Brennkraftmaschine ein. Die axiale Verlagerung des Ritzels in die Position 9 wird durch das Einrückrelais 4 veranlaßt. Hierauf wird im nachfolgenden noch näher eingegangen.

Der Rotor 5 ist mit einem Kommutator 11 versehen, an dessen Segmenten 12 eine Rotorwicklung 13 angeschlossen ist. Der Kommutator 11 wirkt mit einer Kohlebürstenanordnung 14 zusammen. Ferner ist ein Stator 15 mit Statorwicklung 16 vorgesehen, der dem Rotor 5 mit geringem Luftspalt gegenüberliegt.

Der Rotor 5 weist eine Rotorwelle 17 auf, die an ihrem einen Ende 18 in einem Nadellager 19 gelagert und von einer Gehäusekappe 20 überfangen ist. Das andere Ende der Rotorwelle 17 weist eine von ihrer Stirnseite 21 ausgehende, zentrale Aufnahmebohrung 22 auf, in die das eine Ende 23 der Abtriebswelle 6 eingreift. Dieses andere Ende der Rotorwelle 17 ist über ein Nadellager 31, das in der Aufnahmebohrung 22 angeordnet ist, auf dem Ende 23 der Abtriebswelle 6 gelagert. Die Mantelfläche 24 des mit Aufnahmebohrung 22 versehenen Endes 25 der Rotorwelle 17 ist als Sonnenrad 26 ausgebildet, das mit Planetenrädern 27 kämmt, die auf einem Planetenträger 28 angeordnet sind (in der Figur ist lediglich ein Planetenrad 27 dargestellt). Die Planetenräder 27 sind unter Zwischenschaltung von Nadellager auf Lagerstiften 29 angeordnet.

Ferner kämmen die Planetenräder 27 mit einem mit Innenverzahnung versehenen Hohlrad 30, das ortsfest im Gehäuse 2 angeordnet ist.

Das Ende 23 der Abtriebswelle 6 ist über ein Nadellager 37 in der Aufnahmebohrung des Axialsteges 39 gelagert. Der Freilaufaußenring 35 wird durch ein Rillenkugellager 38, das auf dem Axialsteg 39 angeordnet ist und sich andererseits im Gehäuse 2 abstützt, gehalten (Festlager). Im gegenüberliegenden Endbereich 32 der Abtriebswelle 6 ist -vom Gehäuse 2 gehalten- ein Zylinderrollenlager 33 vorgesehen, dem -nach außen- ein Simmerring 34 vorgeschaltet ist. Das Zylinderrollenlager 33 führt die Abtriebswelle 6 sowohl in axialer als auch in radialer Richtung.

Der Planetenträger 28 ist axial mit einem Freilaufaußenring 35 über Schrauben 36 verbunden. Der Freilaufaußenring 35 gehört einer Freilaufeinrichtung 40 an, die als Rollenfreilauf ausgebildet ist. Sie weist federbeaufschlagte Rollen 41 auf, die mit einem Innenring 42 der Freilaufeinrichtung 40 zusammenwirken. Der Innenring 42 steht über ein Steilgewinde 43 mit der Abtriebswelle 6 in Verbindung. Ferner weist die Abtriebswelle 6 eine Nut 44 auf, in der ein Sprengring 45 angeordnet ist. Der Sprengring 45 bildet einen Anschlag, der -bei einer noch näher zu beschreibenden- Axialverlagerung der Abtriebswelle 6 mit einer Stufe 46 des Innenrings 42 zusammenwirkt.

Der Freilaufaußenring 35 ist somit als Lagerhülse 160 mit zwei unterschiedlich großen, kreisförmigen

Querschnitten ausgebildet. An der Innenfläche 161 des durchmessergrößeren Abschnitts 162 der Lagerhülse 160 greifen von den Rollen 41 gebildete Wälzkörper 163 der Freilaufeinrichtung 40 an. An der Mantelfläche 164 des durchmesserkleineren Abschnitts 165 der Lagerhülse 160 ist das Rillenkugellager 38 angeordnet. Diesem liegt das Nadellager 37 direkt gegenüber, das in einer zentralen Öffnung 166 des Freilaufaußenrings 35 angeordnet ist.

Auf der Abtriebswelle 6 ist ein Haltering 47 befestigt, der einen Radialkragen 48 aufweist. Ferner liegt in einer Nut 49 des Halterings 47 ein Sprengring 50 ein, der eine Scheibe 51 abstützt. Zwischen Scheibe 51 und Radialkragen 48 wird somit ein Ringkanal 52 ausgebildet.

Am Ende 7 der Abtriebswelle 6 ist das Ritzel 8 drehfest, jedoch axial verschieblich gelagert. Es wird von einer Schraubendruckfeder 54 beaufschlagt. Diese wird vorgespannt, wenn sich beim Einspuren des Ritzels 8 in den Zahnkranz 10 eine Zahn-Auf-Zahn-Stellung ergibt.

Das Einrückrelais 4 weist eine ortsfeste Relaiswicklung 61 auf, die mit einem Anker 62 zusammenwirkt. Der Anker 62 ist axial verschieblich auf einer Achse 63 gelagert und wird von einer als Schraubendruckfeder ausgebildeten Rückstellfeder 64 im nicht erregten Zustand des Einrückrelais' 4 in die in der Figur dargestellte Position gedrängt. Die Achse 63 weist an ihrem einen Endbereich 65 ein Kontaktelement 66 auf, daß mit elektrischen Anschlüssen 67 zusammenwirken kann.

Der Anker 62 ist mit einem Stößel 68 verbunden, der in einen Gehäuseraum 69 des Gehäuses 2 hineinragt. Der Stößel 68 wirkt mit einem als Doppelhebel ausgebildeten Einrückhebel 70 zusammen, der etwa in seinem mittleren Bereich mittels eines Querbolzens 71 schwenkbeweglich gelagert ist. Der Querbolzens 71 wird an einem gehäuseseitigen Ausleger 72 gehalten. Das untere Ende 73 des Einrückhebels 70 ist mit einem Vorsprung 74 versehen, der in den Ringkanal 52 eingreift. Am anderen Ende 75 des Einrückhebels 70 ist ein Mitnahmekopf 76 ausgebildet. Durch Verlagerung des Stößels 68 wird der Einrückhebel 70 mitgenommen, wodurch eine Axialverlagerung der Abtriebswelle 6 erfolgt. Im nicht erregten Zustand des Einrückrelais' 4 ist dafür Sorge zu tragen, daß das Ritzel 8 die in der Figur mit durchgezogenen Linien dargestellte Position nicht verläßt. Eine Verriegelungsvorrichtung 77, die im wesentlichen von einer Bügelfeder 80, einer Steuerhülse 108, einem Ring 117 sowie Federn 99 und 112 gebildet ist, verhindert, daß sich das Ritzel 8 unbeabsichtigt in Richtung auf den Zahnkranz 10 der Brennkraftmaschine bewegt, da dies zur Beschädigung der Teile führen könnte. Diese unbeabsichtigte Axialbewegung könnte ohne Verriegelungsvorrichtung 77 dadurch eintreten, daß bremsende Momente, die z.B. durch die Lager und einem Wellendichtring auftreten, die Abtriebswelle 6 in Einspurposition bewegen, das heißt, die Rückstellfederkräfte sind kleiner als die am Steilgewinde auftretenden Axialkraftkomponenten.

Aus der Figur ist ersichtlich, daß der Mitnahmekopf 76 den Abstand zwischen der einen Seite 119 des Rings 117 und einer Stirnfläche 120 des Steuerkragens 108 nicht voll ausfüllt; vielmehr verbleibt ein Leerweg b.

Das Steilgewinde 43 erlaubt eine Axialverlagerung der Abtriebswelle 6 um das Maß a.

Am kommutatorseitigen Ende 18 ist die Rotorwelle 17 in einem Rotorlager 147 geführt, das als Nadellager 19 ausgebildet ist.

Die erfindungsgemäße Andrehvorrichtung 1 arbeitet folgendermaßen:
Für einen Startvorgang der (nicht dargestellten) Brennkraftmaschine wird über einen Startschalter das Einrückrelais 4 erregt. Dies führt dazu, daß sich der Anker 62 nach rechts (Figur) bewegt, wodurch die Steuerhülse 108 derart gegen die Bügelfeder 80 anläuft, daß diese radial aufgespreizt wird. Hierdurch wird der Ring 117 freigegeben. Eine Relativbewegung zwischen der Steuerhülse 108 und dem Ring 117 ist unter Aufzehrung des Leerweges b deshalb möglich, weil letzterer axial verschieblich auf der Steuerhülse 108 gelagert ist. Nimmt die Bügelfeder 80 ihre aufgespreizte Stellung ein, so ist der Leerweg b aufgebraucht, das heißt, die linke Seite des Mitnahmekopfes 76 wird von der Steuerhülse 108 mitgenommen. Der Einrückhebel 70 führt eine Schwenkbewegung im Uhrzeigersinn um den Querbolzen 71 herum aus. Dabei verlagert der Vorsprung 74 die Abtriebswelle 6 in Richtung auf den Zahnkranz 10, wodurch das Ritzel 8 in die Zahnung des Zahnkranzes 10 einspuren kann. Die Einspurkräfte sorgen dafür, daß nunmehr das Ritzel 8 vollständig in den Zahnkranz 10 einfährt, wobei aufgrund des Steilgewindes 43 die Abtriebswelle 6 bis in Endposition axial herausfährt, so daß -im Ergebnis- die in der Figur mit gestrichelten Linien eingezeichnete Position 9 vom Ritzel 8 eingenommen wird. Da durch die Anzugsbewegung des Einrückrelais' 4 das Kontaktelement 66 in Verbindung zu den elektrischen Anschlüssen 67 tritt, wird der Gleichstrommotor 3 erregt, das heißt, der Rotor 5 beginnt zu drehen, wodurch das Ritzel 8 über das aus Sonnenrad 26, Planetenrädern 27 und Hohlrad 30 gebildete Untersetzungsgetriebe mitgenommen wird.

Wird der Startvorgang beendet, so fällt das Einrückrelais 4 ab. Die Abfallbewegung wird von der Rückstellfeder 64 und 112 unterstützt. Dabei tritt der Ring 117 gegen den Mitnahmekopf 76 des Einrückhebels 70, so daß der Einrückhebel 70 entgegen dem Uhrzeigersinn verschwenkt, wodurch das Ritzel 8 in die in der Figur mit durchgezogener Linie dargestellte Position zurückgeholt wird. Da im Endstadium des Startvorgangs die nunmehr im Betrieb befindliche Brennkraftmaschine die Drehung des Ritzels 8 "überholt" wird durch das Steilgewinde 43 der Ausspurvorgang unterstützt.

Ist wieder die Ausspurposition (Ruheposition) eingenommen (Figur), so befindet sich auch die Bügelfeder 80 wieder in Ausgangsstellung, das heißt, sie sichert den Ring 117, so daß der Einrückhebel 70 in der in der Figur dargestellten Position fixiert ist. Damit ist eine unbeabsichtigte Axialverlagerung der Abtriebswelle 6 verhindert.

Erfindungsgemäß ist vorgesehen, daß der Endbereich 32 der Abtriebswelle 6 im Zylinderrollenlager 33 lagert. Das andere Ende 23 der Abtriebswelle 6 wird über das Nadellager 37 und den Freilaufaußenring 35 sowie das Rillenkugellager 38 am Gehäuse 2 der Andrehvorrichtung 1 gelagert. Die Rotorwelle 17 hingegen ist im Bereich des Kommutators 11 durch das Nadellager 19 gelagert. Ihr Ende 25 umgreift das Ende 23 der Abtriebswelle und lagert auf dieser mittels des Nadellagers 31.

## Patentansprüche

1. Andrehvorrichtung, insbesondere freiausstoßende Andrehvorrichtung (1), mit einem Elektromotor (3), dessen Rotor (5) über ein Freilaufvorgelege (40) eine ein Ritzel (8) für den Antrieb eines zahnkranzes (10) einer Brennkraftmaschine aufweisende Abtriebswelle (6) antreibt, wobei der das Ritzel (8) tragende Endbereich (7) der Abtriebswelle (6) in der Stirnwand (2b) eines Gehäuses (2) der Andrehvorrichtung gelagert ist, dadurch gekennzeichnet, daß die Abtriebswelle (6) mit ihrem anderen Ende (23) über ein erstes Lager (37) in einer zentralen Öffnung (166) eines Freilaufaußenringes (35) lagert, dessen Mantelfläche (164) über ein zweites Lager (38) in einer Wand (2a) im Inneren des Gehäuses (2) der Andrehvorrichtung (1) abgestützt ist und daß am im Inneren des Gehäuses (2) liegenden Endbereich der Abtriebswelle (6) über ein drittes Lager (31) das zugehörige Ende (25) einer Rotorwelle (17) des Starterrotors (5) gelagert ist.

2. Andrehvorrichtung nach Anspruch 1, dadurch gekennzeichnet, daß das erste Lager ein Nadellager (37) ist.

3. Andrehvorrichtung nach einem der vorhergehenden Ansprüche, dadurch gekennzeichnet, daß das zweite Lager ein Rillenkugellager (38) ist.

4. Andrehvorrichtung nach einem der vorhergehenden Ansprüche, dadurch gekennzeichnet, daß das dritte Lager ein Nadellager (31) ist.

5. Andrehvorrichtung nach einem der vorhergehenden Ansprüche, dadurch gekennzeichnet, daß die Rotorwelle (17) eine axiale Aufnahmebohrung (22) aufweist, in der das dritte Lager (31) angeordnet ist und in die die Abtriebswelle (6) mit ihrem Ende (23) hineinragt.

6. Andrehvorrichtung nach einem der vorhergehenden Ansprüche, dadurch gekennzeichnet, daß der Freilaufaußenring (35) als stufenförmige Lagerhülse (160) mit zwei unterschiedlich großen, kreisförmigen Querschnitten ausgebildet ist, daß an der Innenfläche (161) des durchmessergrößeren Abschnitts (162) der Lagerhülse (160) Wälzkörper (163) der Freilaufeinrichtung (40) angreifen und daß an der Mantelfläche (164) des durchmesserkleineren Abschnitts (165) der Lagerhülse (160) das zweite Lager (38) angeordnet ist.

7. Andrehvorrichtung nach einem der vorhergehenden Ansprüche, dadurch gekennzeichnet, daß die zentrale Öffnung (166) des Freilaufaußenrings (35) von der Innenwand des durchmesserkleineren Abschnitts (165) der Lagerhülse (160) gebildet wird.

8. Andrehvorrichtung nach einem der vorhergehenden Ansprüche, dadurch gekennzeichnet, daß mit dem Freilaufaußenring (35) ein Planetenträger (28) eines Planetengetriebes mit einem Sonnenrad verbunden ist, an dem vorzugsweise mehrere Planetenräder (27) lagern, die mit einem gehäusefesten Hohlrad (30) und mit dem vom Starterrotor (5) angetriebenen Sonnenrad (26) des Planetengetriebes kämmen.

9. Andrehvorrichtung nach Anspruch 8, dadurch gekennzeichnet, daß das Sonnenrad (26) an der Mantelfläche (24) der Rotorwelle (17) ausgebildet ist.

10. Andrehvorrichtung nach einem der vorhergehenden Ansprüche, gekennzeichnet durch einen mit den Wälzkörpern (163) der Freilaufeinrichtung (40) zusammenwirkenden Innenring (42), der mit Gewindevorsprüngen in ein Steilgewinde (43) der Abtriebswelle (6) eingreift.

## Claims

1. Starting device, in particular a freely disengaging starting device (1), with an electric motor (3), the rotor (5) of which drives, via a free-wheeling clutch (40), a driven shaft (6) which has a pinion (8) for the drive of a gear ring (10) of an internal combustion engine, in which arrangement the end section (7) of the driven shaft (6) which carries the pinion (8) is supported in the front face (2b) of a housing (2) of the starting device, characterized in that the driven shaft (6) is supported with its other end (23) via a first bearing (37) in a central aperture (166) of a free-wheel outer ring (35), the surface (164) of which is supported via a second bearing (38) in a wall (2a) in the interior of the housing (2) of the starting device (1) and that on the end section of the driven shaft (6) which is inside the housing (2) the associated end (25) of a rotor shaft (17) of the starter rotor (5) is supported via a third bearing (31).

2. Starting device according to Claim 1, characterized in that the first bearing is a needle bearing (37).

3. Starting device according to one of the preceding claims, characterized in that the second bearing is a deep groove ball bearing (38).

4. Starting device according to one of the preceding claims, characterized in that the third bearing is a needle bearing (31).

5. Starting device according to one of the preceding claims, characterized in that the rotor shaft (17) has an axial locating bore (22) in which the thrid bearing (31) is arranged and into which projects the driven shaft (6) with its end (23).

6. Starting device according to one of the preceding claims, characterized in that the free-wheel outer ring (35) is designed as a stepped bearing sleeve (160) with two circular cross-sections of different size, that on the inner face (161) of the larger diameter section (162) of the bearing sleeve (160) rolling bodies (163) of the free-wheel drive (40) engage, and that the second bearing (38) is arranged on the surface (164) of the smaller diameter section (165) of the bearing sleeve (160).

7. Starting device according to one of the preceding claims, characterized in that the central aperture (166) of the free-wheel outer ring (35) is formed by the inner wall of the smaller diameter section (165) of the bearing sleeve (160).

8. Starting device according to one of the preceding claims, characterized in that a pinion cage (28) of a planetary gear mechanism with a sun wheel is coupled to the free-wheel outer ring (35) and that this pinion cage preferably supports several planetary gears (27), which mesh with an annular gear (30) fixed to the housing, and with the sun wheel (26) of the planetary gear mechanism which is driven by the starter rotor (5).

9. Starting device according to Claim 8, characterized in that the sun wheel (26) is formed on the surface (24) of the rotor shaft (17).

10. Starting device according to one of the preceding claims, characterized by an inner ring (42), which acts in conjunction with the rolling bodies (163) of the free-wheel device (40), which inner ring engages with thread projections in a coarse thread (43) of the driven shaft (6).

## Revendications

1. Appareil de démarrage en particulier appareil de démarrage (1) à éjection libre, avec un moteur électrique (3), dont le rotor (5) par l'intermédiaire d'un renvoi à roue libre (40) entraîne un arbre de sortie (6) présentant un pignon (8) pour l'entraînement d'une couronne dentée (10) d'un moteur à combustion interne, la zone terminale (7) de l'arbre de sortie (6) portant le pignon (8), étant montée dans la paroi frontale (2b) d'un boîtier (2) de l'appareil de démarrage, caractérisé en ce que l'arbre de sortie (6) est monté par son autre extrémité (23) sur un premier roulement (37) dans une ouverture centrale (166) d'une bague extérieure de roue libre (35),.dont la surface enveloppe (164) s'appuie par l'intermédiaire d'un second roulement (38) dans une paroi (20) à l'intérieur du boîtier (2) de l'appareil de démarrage (1) et en ce que sur la zone terminale de l'arbre de sortie (6) se trouvant à l'intérieur du boîtier (2), est montée l'extrémité correspondante (25) d'un arbre de rotor (17) du rotor du démarreur (5) par l'intermédiaire d'un troisième roulement (31).

2. Appareil de démarrage selon la revendication 1, caractérisé en ce que le premier roulement est un roulement à aiguilles (37).

3. Appareil de démarrage selon l'une des revendications précédentes, caractérisé en ce que le deuxième roulement est un roulement à billes rainuré (38).

4. Appareil de démarrage selon l'une des revendications précédentes, caractérisé en ce que le troisième roulement est un roulement à aiguilles (31).

5. Appareil de démarrage selon l'une des revendications précédentes, caractérisé en ce que l'arbre du rotor (17) présente un alésage axial (22) servant de logement, dans lequel est disposé le troisième roulement (31) et dans lequel pénètre l'arbre de sortie (6) par son extrémité (23).

6. Appareil de démarrage selon l'une des revendications précédentes, caractérisé en ce que la bague extérieure de roue libre (35) est constituée sous la forme d'un manchon de roulement (160) à gradin avec deux sections transversales de forme circulaire, de grandeurs différentes, en ce que sur la face intérieure (161) de la section (162), qui a le plus grand diamètre, du manchon de roulement (160) viennent en prise des corps de roulement (163) du dispositif de roue libre (40) et en ce que sur la surface enveloppe (164) de la section (165) qui a le plus petit diamètre, du manchon de roulement (160) est disposé le deuxième roulement (38).

7. Appareil de démarrage selon l'une des revendications précédentes, caractérisé en ce que l'ouverture centrale (166) de la bague extérieure de roue libre (35) est formée par la paroi intérieure de la section, qui a le plus petit diamètre, (165) du manchon de roulement (160).

8. Appareil de démarrage selon l'une des revendications précédentes, caractérisé en ce qu'un porte-satellites (28) d'un système d'engrenage différentiel, comportant une roue solaire est relié à la bague extérieure de roue libre (35), porte-satellites sur lequel sont montées plusieurs roues satellites (27) qui engrènent avec une roue creuse (30) solidaire du boîtier et avec la roue solaire (26) du système d'engrenage différentiel entraînée par le rotor du démarreur (5).

9. Appareil de démarrage selon la revendication 8, caractérisé en ce que la roue solaire (26) est constituée sur la surface enveloppe (24) de l'arbre du rotor (17);

10. Appareil de démarrage selon l'une des revendications précédentes, caractérisé par une bague intérieure (42) coopérant avec le corps de roulement (163) du dispositif de roue libre (40), bague qui vient en prise avec des saillies d'un filetage dans un filetage à pas rapide (43) de l'arbre de sortie (6).
